# EUROPÄISCHE PATENTSCHRIFT

(11) **EP 3 885 639 B1**
(45) Veröffentlichungstag und Bekanntmachung des Hinweises auf die Patenterteilung: **08.05.2024**
(21) Anmeldenummer: 21154656.9
(22) Anmeldetag: 02.02.2021
(51) Int. Cl.: F17C 5/06

(54) **KOPPLUNGSVORRICHTUNG ZUR AUTOMATISCHEN KOPPLUNG EINES DRUCKGASBEHÄLTERS SOWIE AUTOMAT UND VERFAHREN ZUM AUTOMATISCHEN BEFÜLLEN EINES DRUCKGASBEHÄLTERS**
COUPLING DEVICE FOR AUTOMATICALLY COUPLING A COMPRESSED GAS CONTAINER AND AUTOMATIC MACHINE AND METHOD FOR AUTOMATICALLY FILLING A COMPRESSED GAS CONTAINER
DISPOSITIF D'ACCOUPLEMENT DESTINÉ À L'ACCOUPLEMENT AUTOMATIQUE D'UN RÉSERVOIR À GAZ COMPRIMÉ, AINSI QUE DISTRIBUTEUR AUTOMATIQUE ET PROCÉDÉ DE REMPLISSAGE AUTOMATIQUE D'UN RÉSERVOIR À GAZ COMPRIMÉ

(30) Priorität: 16.03.2020 DE 102020203342
(43) Veröffentlichungstag der Anmeldung: 29.09.2021
(73) Patentinhaber: Sielaff GmbH & Co. KG Automatenbau Herrieden, 91567 Herrrieden (DE)
(72) Erfinder: MURR, Manfred, 91522 Ansbach (DE); SOLDNER, Patrick, 91522 Ansbach (DE)
(74) Vertreter: Isarpatent

(56) Entgegenhaltungen:
- EP-A1- 2 896 870
- DE-U1-202020 100 351
- KR-A- 20050 102 983

## Beschreibung

### GEBIET DER ERFINDUNG

Die vorliegende Erfindung betrifft eine Kopplungsvorrichtung zur automatischen Kopplung eines Druckgasbehälters für einen oder in einem Gasbefüllautomat sowie einen Automat und ein Verfahren zum automatischen Befüllen eines Druckgasbehälters mit einer derartigen Vorrichtung.

### TECHNISCHER HINTERGRUND

Druckgasbehälter werden unter anderem in sogenannten Wassersprudlern eingesetzt. Leitungswasser lässt sich mit Kohlenstoffdioxid anreichern. Ein Wassersprudler dient dazu, aus Leitungswasser kohlensäurehaltiges Sprudelwasser zu machen. In dem Wassersprudler befindet sich dazu ein als CO2-Flüssiggaszylinder ausgebildeter Druckgasbehälter.

Obwohl die vorliegende Erfindung sowie die ihr zugrunde liegende Problematik nachfolgend in Bezug auf CO2-Flüssiggaszylinder näher erläutert wird, ist die darauf nicht beschränkt sondern auf vielfältige Druckgasbehälter bzw. deren Anwendungen übertragbar.

Ein solcher Druckgasbehälter ist ein in der Regel aus Metall, regelmäßig aus Stahl, bestehender Druckbehälter für den Transport und die Lagerung von unter Druck stehenden Gasen. Ist der Druckbehälter leer, muss er durch einen vollen Druckbehälter ausgetauscht werden. Üblicherweise wird der leere Druckbehälter im Handel gegen einen vollen Druckbehälter eingetauscht. Dort wird der Druckbehälter in der Regel nicht direkt wieder befüllt, sondern das Handelsunternehmen sammelt die leeren Druckbehälter und versendet diese an ein spezialisiertes Unternehmen, welches das Wiederbefüllen der Druckbehälter durchführt. Dadurch muss stets eine Vielzahl an vollen und leeren ungenutzten Gaszylindern vorgehalten werden und es entstehen hohe Kosten aufgrund der Lagerung und Transportwege der Druckbehälter. Ferner entsteht eine hohe Ausfallzeit, in welcher der Druckbehälter nicht genutzt werden kann.

In anderen Druckbehälter verwendenden Branchen, beispielsweise in Anwendungen für Camping oder für Paintball, werden Druckgasbehälter von Endverbrauchern in höherer Frequenz genutzt und müssen deshalb häufiger wieder befüllt werden. Bisweilen werden diesbezüglich sogenannte Abfüllstationen eingesetzt.

Die EP 3 021 033 A1 beschreibt eine Abfüllstation für Gasflaschen, die es einem Endverbraucher ermöglicht Gasflaschen automatisiert wieder zu befüllen.

Die WO 2010/030921 A1 beschreibt eine Methode und ein System zum Befüllen eines Gaszylinders. Dazu weist eine Ladestation unter anderem ein Gehäuse auf, welches Andockstellen hat an denen die Gaszylinder von einem Endverbraucher manuell befestigt werden.

Die Druckschrift EP 2 896 870 A1 beschreibt ein Verfahren zum seriellen Befüllen einer Vielzahl von eine geometrische Längsachse und einen dazu zentrierten Füllstutzen aufweisenden Druckflaschen mit einem Gas, wobei jede Druckflasche einzeln bei Erreichen einer Füllposition von einem Manipulator angehoben, von diesem um ihre Längsachse rotiert, justiert und horizontal in Richtung ihrer Längsachse zu einem Füllkopf bewegt und an diesen angepresst wird, so dass ein Füllvorgang durchgeführt werden kann.

### ZUSAMMENFASSUNG DER ERFINDUNG

Vor diesem Hintergrund liegt der vorliegenden Erfindung die Aufgabe zugrunde, eine verbesserte Kopplungsvorrichtung für Druckgasbehälter und ein verbessertes Verfahren zum automatischen Befüllen bereitzustellen.

Erfindungsgemäß wird diese Aufgabe durch eine Vorrichtung mit den Merkmalen des Patentanspruchs 1, durch einen Automat mit den Merkmalen des Patentanspruchs 7 und/oder durch ein Verfahren mit den Merkmalen des Patentanspruchs 12 gelöst.

Demgemäß ist vorgesehen:
- Eine Kopplungsvorrichtung zur automatischen Kopplung eines Druckgasbehälters, insbesondere eines CO2-Gaszylinders, für einen oder in einem Gasbefüllautomat, insbesondere zum Auffüllen von CO2-Gaszylindern: mit einem Anschlussadapter; mit einer Aufnahmeeinrichtung, die dazu ausgebildet ist, einen Druckgasbehälter aufzunehmen und in einer vorbestimmten Ausrichtung zu dem Anschlussadapter zu halten; und mit einer Antriebseinrichtung, die dazu ausgebildet ist, einen in der vorbestimmten Ausrichtung gehaltenen Druckgasbehälter in Richtung seiner Längsachse an den Anschlussadapter zu führen, sodass in einer vorbestimmten Endposition eine lösbare hermetische Verbindung des Druckgasbehälters zu dem Anschlussadapter herstellbar ist.
- Ein Automat zum automatischen Befüllen eines Druckgasbehälters, insbesondere eines CO2-Gaszylinders: mit einer erfindungsgemäßen Kopplungsvorrichtung; und mit einem Vorratsdruckbehälter, welcher mit dem Anschlussadapter der Kopplungsvorrichtung fluidisch verbunden ist.
- Ein Verfahren zum automatischen Befüllen eines Druckgasbehälters, insbesondere eines CO2-Gaszylinders, mittels eines Befüllautomaten, insbesondere mittels eines erfindungsgemäßen Automaten, mit den Schritten: Aufnehmen des zu befüllenden Druckgasbehälters in einer Aufnahmeeinrichtung einer Kopplungsvorrichtung des Befüllautomaten; Verlagern des Druckgasbehälters in Richtung seiner Längsachse in Bezug auf einen Anschlussadapter der Kopplungsvorrichtung; Koppeln des Druckgasbehälters mit dem Anschlussadapter, wobei der Druckgasbehälter in Richtung seiner Längsachse an den Anschlussadapter geführt wird, sodass in einer vorbestimmten Endposition eine lösbare hermetische Verbindung des Druckgasbehälters zu dem Anschlussadapter hergestellt wird; und Befüllen des Druckgasbehälters mit einem Fluid aus einem Vorratsdruckbehälter, welcher mit dem Anschlussadapter fluidisch verbunden ist.

Die der vorliegenden Erfindung zugrunde liegende Idee besteht darin, einen Druckgasbehälter durch Verlagerung in Längsrichtung automatisch in einem Gasbefüllautomat zu koppeln, sodass ein Nutzer, insbesondere ein Endverbraucher, den Druckgasbehälter auf einfache Art und Weise für ein automatisches Wiederbefüllen zuführen kann und nach der überwachten Befüllung sicher und einsatzbereit entnehmen kann.

Zum Befüllen wird der Druckgasbehälter von dem Nutzer in der axialen Ausrichtung in die Kopplungsvorrichtung eingelegt. Etwaige Anwendungsfehler, insbesondere für ungeübte Endverbraucher, werden dadurch vermieden, dass die lösbare hermetische Verbindung des Druckgasbehälters zu dem Anschlussadapter automatisch hergestellt wird. Somit kann sichergestellt werden, dass die Verbindung bestimmungsgemäß und sicher hergestellt ist und während des Befüllvorgangs keine Gefahr von dem Druckgasbehälter, beispielsweise durch unkontrolliertes Lösen der Verbindung oder dergleichen, ausgeht.

Die Benutzung durch einen Nutzer ist jedoch keine notwendige Voraussetzung. Gleichermaßen ist eine durch die erfindungsgemäße Kopplungsvorrichtung realisierbare vereinfachte maschinelle Zuführung denkbar.

Die Ausrichtung und die Verlagerungsrichtung des Druckgasbehälters, das heißt die Richtung der Längsachse, sind auf keine spezifische Lage im Raum bzw. in dem Automaten beschränkt, sondern lediglich auf die Ausrichtung des Anschlussadapters bezogen. Vielmehr ermöglicht die vorliegende Erfindung den Druckgasbehälter in einer beliebigen durch die Ausrichtung des Anschlussadapters vorbestimmten Lage in der Kopplungsvorrichtung aufzunehmen.

Der Druckgasbehälter kann sowohl länglich und im Wesentlichen kreiszylinderförmig, wie es für Druckgasbehälter üblich ist, oder auch anders, beispielsweise polygonal und/oder kompakt und/oder kugelförmig oder dergleichen ausgebildet sein. Unabhängig von der vorbestimmten Form weist der Druckgasbehälter eine definierte Längsachse auf.

In dem Druckgasbehälter können verschiedenste Fluide, beispielsweise Kohlenstoffdioxid, brennbare Gase, Industriegase, Druckluft oder vergleichbare Fluide, unter hohem Druck in gasförmigem und/oder flüssigem Aggregatszustand gelagert werden.

Zum Aufnehmen bzw. Abgeben von Fluiden beinhaltet der Druckgasbehälter ein Ventil, welches vorzugsweise in Längsrichtung des Druckgasbehälters ausgerichtet und optional mit einem Druckminderer verbunden ist. Das Ventil kann insbesondere mit einem Ventilstift versehen sein, ist jedoch nicht darauf beschränkt sondern kann beispielsweise ebenso mit einem Handventil versehen sein. Zum hermetischen Abdichten weist das Ventil oder der Anschlussadapter ein Dichtmittel, beispielsweise einen Dichtring, insbesondere an der stirnseitigen Kontaktebene zwischen Ventil und Anschlussadapter, auf.

Alternativ kann der Druckgasbehälter als Steigrohrflasche ausgebildet sein, wie es für Druckgasbehälter, die Kohlenstoffdioxid lagern, üblich und bekannt ist.

Der Druckgasbehälter kann beispielsweise aus Metall bzw. Leichtmetall, Stahl, Edelstahl, Faserverbundwerkstoffen und/oder Kombinationen daraus hergestellt sein.

Der Anschlussadapter ist in der Lage Ventile von Druckgasbehältern, beispielsweise Ventile mit Trapezgewinde, Außenrechts-/linksgewinde, Steckverbindungen oder Magnetverbindungen, zu koppeln und fluidisch mit dem Anschlussadapter zu verbinden. Insbesondere ist der Anschlussadapter korrespondierend für, zum Beispiel nach DIN 477, genormte Ventile ausgebildet. Dazu kann der Anschlussadapter automatisch auswechselbar vorgesehen sein, beispielsweise in einem Revolvermagazin oder dergleichen. Vorzugsweise ist der Anschlussadapter als Spannzange ausgebildet, kann jedoch auch auf andere Art und Weise mechanisch mit dem Ventil koppelbar sein.

Die Antriebseinrichtung ist derart ausgelegt, dass sie die zur Kopplung des Druckgasbehälters erforderliche Kraft mit dem Anschlussadapter aufbringt. Ferner kann die Antriebseinrichtung sowohl den Druckgasbehälter selbst als auch die Aufnahmeeinrichtung mit dem darauf liegenden Druckgasbehälter zumindest entlang der Längsachse bewegen. Vorzugsweise ist die Antriebseinrichtung als Elektromotor, insbesondere als Servomotor, ausgebildet. Jedoch ist die Antriebsart nicht darauf beschränkt, beispielsweise kann auch ein magnetischer, pneumatischer oder hydraulischer Antrieb vorgesehen sein. Optional kann die Antriebseinrichtung auch ein Getriebe aufweisen.

Vorteilhafte Ausgestaltungen und Weiterbildungen ergeben sich aus den weiteren Unteransprüchen sowie aus der Beschreibung unter Bezugnahme auf die Figuren der Zeichnung.

Erfindungsgemäß weist die Aufnahmeeinrichtung eine erste und eine zweite Kontaktplatte auf, wobei die erste Kontaktplatte zum Kontakt mit einem von einem Anschlussbereich des Druckgasbehälters abgewandten Boden des Druckgasbehälters ausgebildet ist. Die zweite Kontaktplatte ist dabei zum Umschließen einer Verjüngung in dem Anschlussbereich des Druckgasbehälters vorgesehen, sodass ein Verlagern des Druckgasbehälters in Richtung seiner Längsachse relativ zu der Aufnahmeeinrichtung durch die erste und die zweite Kontaktplatte begrenzt ist. Somit kann der Druckgasbehälter in Richtung seiner Längsachse die Aufnahmeeinrichtung nicht selbständig verlassen, sondern wird durch die beiden Kontaktplatten auf der Aufnahmeeinrichtung gehalten und lässt sich daher in Ventilrichtung sichern. Ferner können die Kontaktplatten Kräfte zumindest in Richtung der Längsachse des Druckgasbehälters aufnehmen. Auf diese Weise lassen sich der Druckgasbehälter und die Aufnahmeeinrichtung auch zusammen entlang der Längsachse des Druckgasbehälters verlagern, wenn nur der Druckgasbehälter oder die Aufnahmeeinrichtung direkt angetrieben werden.

Gemäß einer Weiterbildung ist der Abstand der ersten und der zweiten Kontaktplatte zueinander variabel an ein Format eines Druckgasbehälters anpassbar. Insbesondere ist dazu die erste oder die zweite Kontaktplatte oder beide zumindest in Richtung der Längsachse des Druckgasbehälters verstellbar und arretierbar vorgesehen. Somit können vorteilhaft Druckgasbehälter mit unterschiedlichen Abmessungen, insbesondere unterschiedlichen Längen, in eine definierte Position auf der Aufnahmeeinrichtung gebracht werden. Dadurch wird gewährleistet, dass der Druckgasbehälter in Richtung seiner Längsachse nicht relativ zu der Aufnahmeeinrichtung verstellbar ist und der Druckgasbehälter folglich in vorbestimmter Weise definiert verlagert wird.

Gemäß einer weiteren Weiterbildung ist die zweite Kontaktplatte relativ zu dem Anschlussadapter bewegbar ausgebildet. Sie ist ferner dazu ausgebildet, den Druckgasbehälter in Richtung seiner Längsachse von dem Anschlussadapter weg zu führen, sodass die lösbare hermetische Verbindung des Druckgasbehälters zu dem Anschlussadapter gelöst ist. Das heißt der Druckgasbehälter und der Anschlussadapter werden voneinander weggeführt, wobei der Druckgasbehälter die zum Entkoppeln benötigte Kraft an der zweiten Kontaktplatte, welche die Verjüngung in dem Anschlussbereich des Druckgasbehälters umschließt, abstützt und der Anschlussadapter die auf ihn wirkende zum Entkoppeln benötigte Kraft über eine Befestigung auf die Kopplungsvorrichtung ableitet bzw. abstützt. Die Befestigung des Anschlussadapters und/oder die Aufnahmeeinrichtung können dazu aktiv angetrieben sein. Somit wird eine einfache Konstruktion bereitgestellt, mit welcher die hermetische Verbindung des Druckgasbehälters zu dem Anschlussadapter lösbar ist.

Gemäß einer weiteren Ausführungsform weist die Aufnahmeeinrichtung ferner motorisch angetriebene Rollen auf, welche in Kontakt mit dem Druckgasbehälter sind, wobei eine Rotationsachse der Rollen parallel zu der Längsachse des Druckgasbehälters angeordnet ist. Auf diese Weise kann der Druckgasbehälter um seine Längsachse rotiert werden, um beispielsweise seine gesamte Mantelfläche auf mechanische Schäden zu überprüfen oder in den Anschlussadapter eingedreht zu werden, sofern dieser ein Gewinde oder einen anderen Drehverschluss aufweist. Des Weiteren kann der Druckgasbehälter durch die Rotation, beispielsweise durch Auslesen eines Barcodes, identifiziert werden.

Gemäß einer weiteren Ausführungsform ist die Antriebseinrichtung ferner dazu ausgebildet, die Aufnahmeeinrichtung in Richtung der Längsachse des von ihr in der vorbestimmten Ausrichtung gehaltenen Druckgasbehälters zu führen. Somit muss der Druckgasbehälter nicht über die ihn kontaktierende Aufnahmeeinrichtung gleiten oder rollen, sondern wird ohne relative Bewegung zu der Aufnahmeeinrichtung verlagert.

Dadurch wird Verschleiß an dem Gehäuse des Druckgasbehälters vermieden und die vorbestimmte Ausrichtung genauer eingehalten.

Gemäß einer weiteren Ausführungsform ist der Anschlussadapter zum Entkoppeln des Druckgasbehälters von dem Anschlussadapter in Richtung der Längsachse des in der vorbestimmten Ausrichtung gehaltenen Druckgasbehälters bewegbar. Auf diese Weise kann die Antriebseinrichtung bevorzugt in einer Bewegungsrichtung ausreichend Kraft ausüben, um den Druckgasbehälter mit dem Anschlussadapter zu koppeln. Zum Entkoppeln fixiert die Aufnahmeeinrichtung den Druckgasbehälter und der Anschlussadapter wird davon weg bewegt. Ferner können sowohl der Anschlussadapter als auch der Druckgasbehälter bzw. die Aufnahmeeinrichtung voneinander weg bewegt werden und somit besonders schnell entkoppelt werden.

Gemäß einer Ausführungsform des Automaten weist der Automat eine Pumpe auf, die über ein Fluidleitungssystem mit dem Vorratsbehälter und dem Anschlussadapter verbunden ist. Ein in dem Vorratsbehälter bevorratetes Fluid ist dabei mithilfe der Pumpe zumindest zwischen dem Vorratsbehälter und dem Anschlussadapter förderbar. Auf diese Weise können insbesondere der Druckgasbehälter und der Vorratsbehälter unabhängig von der durch die Druckverhältnisse und Aggregatszustände vorgegebenen Strömung des bevorrateten Fluids angeordnet sein. Flüssiggas würde ohne Pumpe stets der Schwerkraft folgen und gasförmiges Gas würde entsprechend des Druckgefälles zwischen Vorratsbehälter und Druckgasbehälter strömen. Mithilfe der Pumpe können somit nicht nur die beispielhaft beschriebenen Fließrichtungen bei der Anordnung des Druckgasbehälters und des Vorratsbehälter unberücksichtigt bleiben, sondern das Fluid auch in verschiedenen Richtungen gefördert werden.

Gemäß einer weiteren Ausführungsform weist der Automat eine Entlüftungsvorrichtung auf, mit der zumindest ein Abschnitt des Fluidleitungssystems entlüftbar ist. Dabei ist ein Auslass der Entlüftungsvorrichtung zur kühlenden Anströmung von Komponenten ausgebildet und angeordnet, beispielsweise einer Pumpe, eines Abschnitts des Fluidleitungssystems oder des Druckgasbehälters oder Kombinationen daraus. Die Entlüftungsvorrichtung kann die Strömung des Fluids in dem Fluidleitungssystem, insbesondere zwischen dem Vorratsbehälter beziehungsweise der Pumpe und dem Druckgasbehälter einleiten oder sperren. Ferner ermöglicht die Entlüftungsvorrichtung bei Bedarf eine drucklose Leitung zumindest zwischen Entlüftungsvorrichtung und Anschlussadapter, sodass der Druckgasbehälter sicher von dem Anschlussadapter entkoppelt werden kann. Darüber hinaus kann über den Auslass die Pumpe zusätzlich gekühlt werden und somit deren Funktionalität sichergestellt und etwaige sonstige Aufwände zur Kühlung der Pumpe eingespart werden. Alternativ oder zusätzlich dazu kann das aus dem Auslass ausströmende Gas für die normgerechte Reinigung und Desinfektion des Druckgasbehälters sowie des Anschlussadapter genutzt werden. Weiter alternativ oder zusätzlich kann das Fluid in dem Fluidleitungssystem dadurch gekühlt werden.

Gemäß einer weiteren Ausführungsform des Automaten weist der Automat eine Waage auf, welche zur Überwachung des Gewichts des Druckgasbehälters vor, nach und zu jedem Zeitpunkt während eines Befüllvorgangs zur Ermittlung des Fluidgewichts in dem Druckgasbehälter und zur Überwachung eines maximal zulässigen Fluidgewichts in dem Druckgasbehälter ausgebildet und angeordnet ist. Somit kann das abgegebene Fluidgewicht bestimmt werden, um den Preis für das abgegebene Fluid zu bestimmen, insbesondere im Falle von CO2 da dieses nach Gewicht gehandelt wird.

Gemäß einer weiteren Ausführungsform ist die Verbindung des Anschlussadapters an das Fluidleitungssystem zumindest abschnittsweise flexibel vorgesehen, sodass zwischen dem Anschlussadapter und dem Fluidleitungssystem keine mechanischen Kräfte übertragen werden. Insbesondere kann dies nahe am Übergang zwischen Anschlussadapter und Fluidleitungssystem vorgesehen sein. Auf diese Weise können Abweichungen aufgrund von Fertigung oder Wärmeausdehnung kompensiert sowie die ungehinderte Bewegung des Anschlussadapters in Längsrichtung des Druckgasbehälters und eine präzise Messung des Gewichts des Druckgasbehälters inklusive befülltem Fluid ermöglicht werden.

Gemäß einer weiteren Ausführungsform des Automaten weist die Aufnahmeeinrichtung der Kopplungsvorrichtung ferner motorisch angetriebene Rollen auf, welche in Kontakt mit dem Druckgasbehälter sind, wobei eine Rotationsachse der Rollen parallel zu der Längsachse des Druckgasbehälters angeordnet ist. Ferner ist dabei eine optische Überprüfungseinrichtung vorgesehen, welche den Druckgasbehälter identifiziert und auf Schäden überprüft und der Druckgasbehälter mittels der Rollen in der Aufnahmeeinrichtung um seine Längsachse drehbar ist. Auf diese Weise kann die gesamte Mantelfläche des Druckgasbehälters auf einfache Art nach einem Identifikationsmerkmal, beispielsweise einem Barcode, gescannt und optisch auf Schäden überprüft werden. Vorteilhaft sind somit keine anderen Einrichtungen des Automaten im Sichtfeld der Überprüfungseinrichtung und auch keine aufwändigen Konstruktionen für eine schwenkbare Überprüfungseinrichtung notwendig.

Erfindungsgemäß ist bei dem Verfahren ein Schritt des Entkoppelns des Druckgasbehälters vorgesehen, wobei eine zweite Kontaktplatte, die eine Verjüngung in einem Anschlussbereich des Druckgasbehälters zumindest teilweise umschließt, das Entkoppeln des Druckgasbehälters unterstützt. Dazu führt sie den Druckgasbehälter in Richtung seiner Längsachse von dem Anschlussadapter weg, sodass die lösbare hermetische Verbindung des Druckgasbehälters zu dem Anschlussadapter gelöst wird. Somit kann der Druckgasbehälter mit einfachen Mitteln automatisch von dem Anschlussadapter entkoppelt werden.

Gemäß einer weiteren Ausführungsform des Verfahrens weist dieses vor dem Schritt des Verlagerns, nach dem Schritt des Entkoppelns und während jedem Schritt dazwischen einen Schritt des Wägens des Druckgasbehälters zur Ermittlung des Fluidgewichts in dem Druckgasbehälter und zur Überwachung eines maximal zulässigen Fluidgewichts in dem Druckgasbehälter auf. Auf diese Weise kann die maximale Füllmenge überwacht werden. Ferner wird so ein Abgleich des Gewichts vor und nach dem Befüllen vorgenommen. Somit kann das abgegebene Fluidgewicht exakt bestimmt werden, um dem Preis einer Füllung zu bestimmen, insbesondere für CO2 da CO2 nach Gewicht gehandelt wird.

Die obigen Ausführungsformen und Weiterbildungen lassen sich, sofern sinnvoll, beliebig miteinander kombinieren. Insbesondere sind sämtliche Merkmale der Kopplungsvorrichtung oder des Automaten auf das zugehörige Verfahren zum automatischen Befüllen übertragbar, und umgekehrt.

Weitere mögliche Ausgestaltungen, Weiterbildungen und Implementierungen der Erfindung umfassen auch nicht explizit genannte Kombinationen von zuvor oder im Folgenden bezüglich der Ausführungsbeispiele beschriebenen Merkmale der Erfindung. Insbesondere wird dabei der Fachmann auch Einzelaspekte als Verbesserungen oder Ergänzungen zu der jeweiligen Grundform der vorliegenden Erfindung hinzufügen.

### INHALTSANGABE DER ZEICHNUNG

Die vorliegende Erfindung wird nachfolgend anhand der in den schematischen Figuren der Zeichnungen angegebenen Ausführungsbeispiele näher erläutert. Es zeigen dabei:
- Fig. 1: eine schematische Seitenansicht einer Kopplungsvorrichtung gemäß einem Ausführungsbeispiel und eines darin aufgenommenen Druckgasbehälters;
- Fig. 2: eine schematische Seitenansicht einer Kopplungsvorrichtung gemäß einem weiteren Ausführungsbeispiel und eines darin aufgenommenen Druckgasbehälters;
- Fig. 3: eine isometrische Perspektivansicht einer Kopplungsvorrichtung gemäß einem noch weiteren Ausführungsbeispiel mit einem gekoppelten Druckgasbehälter;
- Fig. 4: eine schematische Darstellung eines Automaten mit einer Kopplungsvorrichtung und einem Druckgasbehälter;
- Fig. 5: eine Perspektivansicht eines Automaten mit einem gekoppelten Druckgasbehälter;
- Fig. 6: ein Ablaufdiagramm eines Verfahrens zum automatischen Befüllen eines Druckgasbehälters mittels eines Befüllautomaten.

Die beiliegenden Zeichnungen sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren der Zeichnung sind gleiche, funktionsgleiche und gleich wirkende Elemente, Merkmale und Komponenten - sofern nichts Anderes ausgeführt ist - jeweils mit denselben Bezugszeichen versehen.

### BESCHREIBUNG VON AUSFÜHRUNGSBEISPIELEN

Fig. 1 zeigt eine schematische Seitenansicht einer Kopplungsvorrichtung 1 gemäß einem Ausführungsbeispiel und eines darin aufgenommenen Druckgasbehälters 2.

Die Kopplungsvorrichtung 1 ist zur automatischen Kopplung eines Druckgasbehälters 2 für einen oder in einem Gasbefüllautomat ausgebildet. Insbesondere handelt es sich bei dem Druckgasbehälter um einen CO2-Gaszylinder und bei dem Gasbefüllautomat um einen Befüllautomat zum Auffüllen von CO2-Gaszylindern.

Die Kopplungsvorrichtung 1 umfasst einen Anschlussadapter 3 zum Anschluss des Druckgasbehälters, eine Aufnahmeeinrichtung 4 zur Aufnahme des Druckgasbehälters und eine Antriebseinrichtung 5 zur Verlagerung des Druckgasbehälters.

Beispielhaft ist der Anschlussadapter 3 in diesem Ausführungsbeispiel an der Aufnahmeeinrichtung 4 befestigt.

Die Aufnahmeeinrichtung 4 ist dazu ausgebildet, einen Druckgasbehälter 2 aufzunehmen und in einer vorbestimmten Ausrichtung zu dem Anschlussadapter 3 zu halten. Dazu kann die Aufnahmeeinrichtung 4 beispielsweise eine Grundplatte mit erhöhten Randbereichen aufweisen.

Die Antriebseinrichtung 5 ist dazu ausgebildet, einen in der vorbestimmten Ausrichtung gehaltenen Druckgasbehälter 2 in Richtung seiner Längsachse X an den Anschlussadapter 3 zu führen, sodass in einer vorbestimmten Endposition eine lösbare hermetische Verbindung des Druckgasbehälters 2 zu dem Anschlussadapter herstellbar ist. Wie in Fig. 1 dargestellt ist, kann die Antriebseinrichtung 5 beispielsweise mit der Aufnahmeeinrichtung 4 verbunden sein und den Druckgasbehälter 2 antreiben, was jedoch nicht zwangsweise andere Konfigurationen, insbesondere bezüglich der Antriebseinrichtung 5 und des Druckgasbehälters 2, ausschließt.

Vorzugsweise ist die Antriebseinrichtung 5 als Elektromotor, insbesondere als Servomotor, ausgebildet. Optional kann die Antriebseinrichtung 5 auch ein Getriebe aufweisen.

Ferner weist die Aufnahmeeinrichtung 4 in dem in Fig. 1 illustrierten Ausführungsbeispiel eine erste und eine zweite Kontaktplatte 6, 7 auf, wobei die erste Kontaktplatte 6 zum Kontakt mit einem von einem Anschlussbereich des Druckgasbehälters 2 abgewandten Boden 8 des Druckgasbehälters 2 ausgebildet ist. Die zweite Kontaktplatte 7 ist dabei zum Umschließen einer Verjüngung 9 in dem Anschlussbereich des Druckgasbehälters 2 vorgesehen, sodass ein Verlagern des Druckgasbehälters 2 in Richtung seiner Längsachse X relativ zu der Aufnahmeeinrichtung 4 durch die erste und die zweite Kontaktplatte 6, 7 begrenzt ist.

Der Abstand der ersten und der zweiten Kontaktplatten 6, 7 zueinander ist vorzugsweise variabel an ein Format eines Druckgasbehälters 2 anpassbar, insbesondere indem die erste Kontaktplatte 6 zumindest in Richtung der Längsachse X des Druckgasbehälters 2 verstellbar und arretierbar ist. Alternativ oder zusätzlich kann auch die zweite Kontaktplatte 7 in Richtung der Längsachse X des Druckgasbehälters 2 verstellbar und arretierbar sein.

Zum Verstellen der Kontaktplatten 6, 7, insbesondere der zweiten Kontaktplatte 7, können beispielsweise ein oder mehrere Aussparungen in der Aufnahmeeinrichtung 4 in Richtung der Längsachse X des Druckgasbehälters 2 vorgesehen sein. Dadurch können sich die Kontaktplatten 6, 7 mittels dieser Aussparungen durch die Aufnahmeeinrichtung 4 hindurch erstrecken, sofern, wie in diesem Ausführungsbeispiel, die Aufnahmeeinrichtung 4 zwischen dem Druckgasbehälter 2, welchen die zweite Kontaktplatte 7 an der Verjüngung 9 umschließt, und der Antriebseinrichtung 5, an welcher die Kontaktplatten 6, 7 befestigt sind, angeordnet ist.

Zusätzlich oder alternativ kann die zweite Kontaktplatte 7 zum Lösen des Druckgasbehälters relativ zu dem Anschlussadapter 3 bewegbar ausgebildet sein. Entsprechend ist sie dazu ausgebildet, den Druckgasbehälter 2 in Richtung seiner Längsachse X von dem Anschlussadapter 3 weg zu führen, sodass die lösbare hermetische Verbindung des Druckgasbehälters 2 zu dem Anschlussadapter 3 gelöst wird. Das heißt der Druckgasbehälter 2 und der Anschlussadapter 3 werden voneinander weggeführt, wobei der Druckgasbehälter 2 die zum Entkoppeln benötigte Kraft an der zweiten Kontaktplatte 7 abstützt, welche die Verjüngung 9 in dem Anschlussbereich des Druckgasbehälters 2 umschließt. Der Anschlussadapter 3 leitet dabei die auf ihn wirkende zum Entkoppeln benötigte Kraft über die Befestigung auf die Aufnahmeeinrichtung 4 ab.

Bei der dargestellten Ausführungsform sind die erste und die zweite Kontaktplatte rein beispielhaft gemeinsam mittels der Antriebseinrichtung axial verlagerbar vorgesehen.

Fig. 2 zeigt eine schematische Seitenansicht einer Kopplungsvorrichtung 1 gemäß einem weiteren Ausführungsbeispiel und eines darin aufgenommenen Druckgasbehälters 2.

Die Kopplungsvorrichtung 1 des in der Fig. 2 illustrierten weiteren Ausführungsbeispiels entspricht im Wesentlichen der Kopplungsvorrichtung nach Fig. 1. Die Kopplungsvorrichtung 1 unterscheidet sich aber dadurch, dass hier der Anschlussadapter 3 zum Entkoppeln des Druckgasbehälters 2 von dem Anschlussadapter 3 in Richtung der Längsachse X des in der vorbestimmten Ausrichtung gehaltenen Druckgasbehälters 2 bewegbar ist. Dabei kann der Anschlussadapter 3 zum Beispiel in einer Führungsschiene 19, an einer teleskopartigen Führung oder dergleichen angebracht sein.

Gemäß dem Ausführungsbeispiel in Fig. 2 ist die zweite Kontaktplatte 7 an der Aufnahmeeinrichtung 4 befestigt, wobei die Aufnahmeeinrichtung 4 beispielsweise über die Führungsschiene 19 mit dem Anschlussadapter 3 gekoppelt ist. Die Aufnahmeeinrichtung 4 kann ferner beispielsweise als Prisma mit kanalartiger Vertiefung ausgebildet sein, in welcher der Druckgasbehälter 2 aufgenommen ist. Um ein Verlagern des Druckgasbehälters 2 in Bezug auf die Aufnahmeeinrichtung 4 zu erleichtern, kann die Aufnahmeeinrichtung 4 optional Rollen an Kontaktstellen zu dem Druckgasbehälter 2 aufweisen, deren Rotationsachsen im Wesentlichen senkrecht zu der Längsachse X des Druckgasbehälters angeordnet sind. Die Aufnahmeeinrichtung 4 kann sowohl fest als auch verschiebbar mit der Führungsschiene 19 verbunden sein.

Des Weiteren kann der Anschlussadapter 3 auch mit der Antriebseinrichtung 5 gekoppelt sein. Dabei können die Anbringung des Anschlussadapters 3 oder die Aufnahmeeinrichtung 4 oder beide aktiv angetrieben werden.

Darüber hinaus ist die erste Kontaktplatte 6 als lateral verlagerbare schräge Ebene ausgebildet, wobei die schräge Ebene derart ausgerichtet ist, dass Punkte auf ihr mit zunehmender lateraler Entfernung zu der Längsachse X des Druckgasbehälters 2 entlang der Schräge auch geringeren Abstand in Richtung der Längsachse X des Druckgasbehälters 2 zu der Verjüngung 9 aufweisen. Beispielhaft ist die erste Kontaktplatte 6 hier als Dreieckskörper ausgebildet.

Zur Verlagerung ist die erste Kontaktplatte 6 mit der Antriebseinrichtung 5 gekoppelt und senkrecht zu der Längsachse X des Druckgasbehälters 2 beweglich antreibbar. Über die schräge Ebene wird der Druckgasbehälter axial gegen die zweite Kontaktplatte 7 verschoben.

Die zweite Kontaktplatte 7 ist hier somit nicht mit der Antriebseinrichtung gekoppelt und kann stationär vorgesehen sein.

Fig. 3 zeigt eine isometrische Perspektivansicht einer Kopplungsvorrichtung 1 gemäß einem noch weiteren Ausführungsbeispiel mit einem gekoppelten Druckgasbehälter 2.

Die Kopplungsvorrichtung 1 des in der Fig. 3 dargestellten weiteren Ausführungsbeispiels entspricht funktional im Wesentlichen der Kopplungsvorrichtung nach Fig. 1. Die Kopplungsvorrichtung 1 unterscheidet sich jedoch beispielsweise dadurch, dass die Antriebseinrichtung 5 ferner dazu ausgebildet ist, die Aufnahmeeinrichtung 4 in Richtung der Längsachse X des von ihr in der vorbestimmten Ausrichtung gehaltenen Druckgasbehälters 2 zu führen. Dazu sind die erste und zweite Kontaktplatte 6, 7 an der Aufnahmeeinrichtung 4 befestigt, wobei die erste Kontaktplatte 6, die zweite Kontaktplatte 7 oder beide Kontaktplatten 6, 7 zusätzlich relativ zu der Aufnahmeeinrichtung 4 bewegbar sein können. Ferner ist die Aufnahmeeinrichtung 4 beispielsweise über eine weitere Platte oder über die Führungsschiene 19 mit dem Anschlussadapter 3 gekoppelt.

Der Anschlussadapter 3 ist in der Lage alle genormten Ventile von Druckgasbehältern, beispielsweise Ventile mit Trapezgewinde, Außengewinde rechts oder links, Steckverbindungen oder Magnetverbindungen, zu koppeln und fluidisch mit dem Anschlussadapter 3 zu verbinden. Insbesondere ist der Anschlussadapter 3 korrespondierend für, zum Beispiel nach DIN 477, genormte Ventile ausgebildet. Dazu kann der Anschlussadapter 3 automatisch auswechselbar vorgesehen sein, beispielsweise in einem Revolvermagazin oder dergleichen.

Vorzugsweise ist der Anschlussadapter 3, wie in Fig. 3 beispielhaft dargestellt, als Spannzange ausgebildet, kann jedoch auch auf andere Art und Weise mechanisch mit dem Ventil des Druckgasbehälters 2 koppelbar sein. Die beispielhaft dargestellte Spannzange wird mit dem Ventil des Druckgasbehälters 2 gekoppelt, indem sich die Spannzange mechanisch schließt, wenn der Anschlussbereich des Druckgasbehälters 2 in eine Öffnung der Spannzange auf Anschlag in die Endposition geschoben wird. Dabei sind in der Öffnung der Spannzange verzahnte Segmente kreisrund angeordnet, die in der Endposition den Anschlussbereich des Druckgasbehälters 2 fixierend umschließen. Beispielsweise weist die Spannzange zusätzlich ein Dichtmittel, insbesondere einen Dichtring auf. Zum Lösen der hermetischen Verbindung wird der Druckgasbehälter 2 in seiner Längsrichtung X von der Spannzange wegbewegt. Ferner ist zur Befestigung der Spannzange an der Führungsschiene 19 beispielhaft eine Griffhülse vorgesehen.

Beispielhaft weist die Grundplatte der Aufnahmeeinrichtung 4 hier erhöhte Randbereiche mit abschnittsweisen im Wesentlichen senkrecht herausragenden Vorsprüngen auf. Wahlweise kann alternativ auch eine Grundplatte mit einer abgerundeten sich längs erstreckenden Einbuchtung vorgesehen sein, die in etwa einen Radius aufweist, welcher dem Radius der Mantelfläche des Druckgasbehälters 2 entspricht. Ferner können alternativ zwei winklig zueinander angeordnete Platten vorgesehen sein, deren v-förmige Öffnung im Wesentlichen nach oben zeigt und in etwa 90 bis 180° aufweisen. Selbstverständlich sind weitere konstruktive Ausgestaltungen denkbar.

Optional kann die zweite Kontaktplatte 7 auch die Aufnahmeeinrichtung 4 quer zur Längsachse X des Druckgasbehälters 2 umgeben. Dies ist vorzugsweise möglich, sofern die Aufnahmeeinrichtung 4 zwischen dem Druckgasbehälter 2, welchen die zweite Kontaktplatte 7 an der Verjüngung 9 umschließt, und der Antriebseinrichtung 5, an welcher die Kontaktplatten 6, 7 befestigt sind, angeordnet ist.

Die Kontaktplatten sind hinsichtlich ihrer Form und Konstruktion vielfältig ausführbar. Die Gestalt und das Material der beiden Kontaktplatten 6, 7 sind dabei nicht durch bestimmte Vorgaben beschränkt, sondern ermöglichen lediglich eine vordefinierte Kraftübertragung zumindest in Richtung der Längsachse X des Druckgasbehälters 2. Insbesondere sind sie nicht auf ebene Formen beschränkt sondern können auch dreidimensional geformt sein.

Ferner weist die Aufnahmeeinrichtung 4 motorisch angetriebene Rollen 10 auf, welche in Kontakt mit dem Druckgasbehälter 2 sind. Die Rotationsachse der Rollen 10 ist parallel zu der Längsachse X des Druckgasbehälters 2 angeordnet. Der Druckgasbehälter 2 kann jedoch auch mittels vergleichbarer Einrichtungen, beispielsweise eines Förderbandes oder eines Greifers, um seine Längsachse X rotierbar gelagert sein. Die Rollen 10 können mit einem Motor oder mit der Antriebseinrichtung 5 gekoppelt sein.

Vorzugsweise ist die Antriebseinrichtung 5 als Elektromotor, insbesondere als Servomotor, ausgebildet. Jedoch ist die Antriebsart nicht darauf beschränkt, beispielsweise kann auch ein magnetischer, pneumatischer oder hydraulischer Antrieb oder dergleichen vorgesehen sein. Optional kann die Antriebseinrichtung 5 auch ein Getriebe aufweisen.

Fig. 4 zeigt eine schematische Darstellung eines Automaten 11 mit einer Kopplungsvorrichtung 1 und einem Druckgasbehälter 2.

Der Automat 11 zum automatischen Befüllen eines Druckgasbehälters 2 umfasst eine Kopplungsvorrichtung 1 und einen Vorratsdruckbehälter 12 sowie eine Pumpe 13, ein Fluidleitungssystem 14, eine Entlüftungsvorrichtung 15, einen Auslass 16, eine Waage 17, eine optische Überprüfungseinrichtung 18 und ein Kühlaggregat 20. Insbesondere handelt es sich bei der Kopplungsvorrichtung 1 um ein Ausführungsbeispiel nach Fig. 1, Fig. 2, Fig. 3 oder Kombinationen daraus.

Der Vorratsdruckbehälter 12 ist mit dem Anschlussadapter 3 der Kopplungsvorrichtung 1 fluidisch verbunden. Über die Pumpe 13 ist das Fluidleitungssystem 14 mit dem Vorratsbehälter 12 und dem Anschlussadapter 3 verbunden, wobei ein in dem Vorratsbehälter 12 bevorratetes Fluid mithilfe der Pumpe 13 zumindest zwischen dem Vorratsbehälter 12 und dem Anschlussadapter 3 förderbar ist. Die Pumpe 13 ist beispielsweise als Flüssiggasförderpumpe ausgebildet.

Das Fluidleitungssystem 14 kann beispielsweise aus querschnittsformstabilen Kunststoffschläuchen ausgebildet sein.

Mit der Entlüftungsvorrichtung 15 ist zumindest ein Abschnitt des Fluidleitungssystems 14 entlüftbar. Dabei ist ein Auslass 16 der Entlüftungsvorrichtung 15 zur kühlenden Anströmung von Komponenten ausgebildet und angeordnet. Die kühlende Wirkung wird dabei durch die Expansion des aus dem Auslass 16 ausströmenden Gases bereitgestellt. Beispielsweise kann damit die Pumpe 13, ein Abschnitt des Fluidleitungssystems 14, der Druckgasbehälter 2 oder Kombinationen daraus gekühlt werden. Alternativ oder zusätzlich dazu kann das aus dem Auslass 16 ausströmende Gas für die normgerechte Reinigung und Desinfektion des Druckgasbehälters 2 sowie des Anschlussadapters 3 genutzt werden. Dabei kann das Gas beispielsweise mit einer hohen Strömungsgeschwindigkeit aus dem Auslass 16 ausströmen und die Komponenten fluidmechanisch von Verschmutzungen und/oder Ablagerungen reinigen. Zusätzlich können die Komponenten durch das kühle ausströmende Gas derart abgekühlt werden, dass Bakterien, Keime oder Ähnliches absterben und die betreffenden Komponenten desinfiziert sind.

Die Waage 17 ist zur Überwachung des Gewichts des Druckgasbehälters 2 vorgesehen. Auf diese Weise kann vor, nach und zu jedem Zeitpunkt während eines Befüllvorgangs das Fluidgewicht in dem Druckgasbehälter 2 ermittelt werden. Ferner ist somit eine Überwachung eines maximal zulässigen Fluidgewichts in dem Druckgasbehälter 2 vorgesehen, wozu die Waage ausgebildet und angeordnet ist.

Die Aufnahmeeinrichtung 4 der Kopplungsvorrichtung 1 entspricht im Wesentlichen der Aufnahmeeinrichtung 4 nach Fig. 3 und weist motorisch angetriebene Rollen 10 auf, welche in Kontakt mit dem Druckgasbehälter 2 sind. Die Rotationsachse der Rollen 10 ist dabei parallel zu der Längsachse X des Druckgasbehälters 2 angeordnet. Dabei ist ferner eine optische Überprüfungseinrichtung 18 vorgesehen, welche den Druckgasbehälter 2 identifiziert und auf Schäden überprüft und der Druckgasbehälter 2 mittels der Rollen 10 in der Aufnahmeeinrichtung 4 um seine Längsachse X drehbar ist.

Dabei kann von der optischen Überprüfungseinrichtung 18 die Oberfläche des Druckgasbehälters 2 bildlich festgehalten und über eine Steuereinrichtung die Bilder an einen hier zur besseren Übersichtlichkeit nicht dargestellten Datenspeicher übermittelt werden. Beispielsweise kann die optische Überprüfungseinrichtung 18 einen auf dem Druckgasbehälter aufgebrachten Barcode oder Vergleichbares erkennen und mit auf dem Datenspeicher gespeicherten Identifikationsdaten abgleichen.

In dem Automat 11 kann ein Energiespeicher eingebaut und mit allen Komponenten des Automaten 11, insbesondere der Antriebseinrichtung 5, der Pumpe 13, der Waage 17 und der optischen Überprüfungseinrichtung 18 elektrisch bzw. elektronisch verbunden sein. Alternativ oder zusätzlich ist selbstverständlich ein Netzanschluss möglich.

Das Automatengehäuse umgibt im Wesentlichen die oben genannten Elemente. Somit sind die Kopplungsvorrichtung 1, die Pumpe 13, das Fluidleitungssystem 14, die Entlüftungsvorrichtung 15, die Waage 17, die optische Überprüfungseinrichtung 18 und das Kühlaggregat 20 zumindest teilweise, vorzugsweise vollständig, von einem Automatengehäuse 21 umgeben.

Fig. 5 zeigt eine Perspektivansicht eines Automaten 11 mit einem gekoppelten Druckgasbehälter 2.

Der Automat 11 ist funktional im Wesentlichen gemäß Fig. 4 aufgebaut. Der Druckgasbehälter 2 ist länglich und im Wesentlichen kreiszylinderförmig, wie es für Druckgasbehälter üblich ist, ausgebildet. Jedoch sind auch andersartige Druckgasbehälter denkbar, beispielsweise polygonal und/oder kompakt und/oder kugelförmig ausgebildete Druckgasbehälter. Selbiges gilt für den Vorratsdruckbehälter 12.

In dem Vorratsdruckbehälter 12 können Fluide, beispielsweise Kohlenstoffdioxid, brennbare Gase, Industriegase, Atemluft oder vergleichbare Fluide, unter hohem Druck in gasförmigem und/oder flüssigem Aggregatszustand gelagert werden. Bei der dargestellten Ausführungsform handelt es sich um einen CO2 Vorratsdruckbehälter.

Zum Aufnehmen bzw. Abgeben von Fluiden weist der Vorratsdruckbehälter 12 ein Ventil auf und ist optional mit einem Druckminderer verbunden. Das Ventil ist nicht auf bestimmte Ventilarten beschränkt, sondern kann beispielsweise als Handventil, pneumatisches, elektrisches oder magnetisches Ventil vorgesehen sein. Alternativ kann der Vorratsdruckbehälter 12 auch als Steigrohrflasche ausgebildet sein, wie es für Vorratsdruckbehälter 12, die Kohlenstoffdioxid lagern, üblich und bekannt ist.

Der Vorratsdruckbehälter 12 kann beispielsweise aus Metall bzw. Leichtmetall, Stahl, Edelstahl, Faserverbundwerkstoffen und/oder Kombinationen daraus hergestellt sein.

Die Pumpe 13 kann beispielsweise als Flüssiggasförderpumpe, Schlauchpumpe oder ähnliches ausgebildet sein. Bevorzugt ist sie als Membran-Pleuelpumpe oder als Kolbenpumpe ausgebildet. Das Fluidleitungssystem 14 kann beispielsweise aus Kunststoffschläuchen oder Metall- bzw. Stahlrohren ausgebildet sein. Vorzugsweise ist die Verbindung des Anschlussadapters 3 an das Fluidleitungssystem 14 zumindest abschnittsweise flexibel vorgesehen, sodass zwischen dem Anschlussadapter 3 und dem Fluidleitungssystem 14 keine mechanischen Kräfte übertragen werden. Insbesondere kann dies nahe am Übergang zwischen Anschlussadapter 3 und Fluidleitungssystem 14 vorgesehen sein.

Beispielhaft ist hier eine Halteeinrichtung 22 vorgesehen, welche die Kopplungsvorrichtung 1 trägt und diese mit der Waage 17 verbindet, sodass die Waage 17 in jeder vorgesehenen Position der Aufnahmeeinrichtung 4 und des Druckgasbehälters 2 ein Gewicht ermitteln kann.

Das Automatengehäuse 21 kann eine Eingabeöffnung, eine Schließvorrichtung zum Schließen bzw. Sichern der Eingabeöffnung, ein Anzeigedisplay, eine Ein-/Ausgabevorrichtung und eine optische und/oder akustische Signaleinrichtung aufweisen.

Fig. 6 zeigt ein Ablaufdiagramm eines Verfahrens zum automatischen Befüllen eines Druckgasbehälters 2 mittels eines Befüllautomaten 11.

Das Verfahren zum automatischen Befüllen eines Druckgasbehälters 2 mittels eines Automaten 11 umfasst die Schritte des Aufnehmens V1, Verlagerns V2, Koppelns V3, Befüllens V4, Entkoppelns V5 und Wägens V6. Insbesondere handelt es sich um ein Verfahren zum automatischen Befüllen eines CO2-Gaszylinders und mittels eines CO2-Befüllautomaten.

Der erste Schritt des Verfahrens beinhaltet das Aufnehmen V1 des zu befüllenden Druckgasbehälters 2 in einer Aufnahmeeinrichtung 4 der Kopplungsvorrichtung 1 des Automaten 11. Vorzugsweise wird der Druckgasbehälter 2 dazu von einem Nutzer oder einer andersartigen Zuführung durch die entsprechende Öffnung des Automaten 11 in der Aufnahmeeinrichtung 4 in der vorbestimmten Ausrichtung bereitgestellt. Beispielsweise können dazu entsprechende Bedienhinweise für einen Nutzer sichtbar an dem Anzeigedisplay textuell beschrieben oder visuell abgebildet sein.

Der zweite Schritt beinhaltet das Verlagern V2 des Druckgasbehälters 2 in Richtung seiner Längsachse X in Bezug auf einen Anschlussadapter 3 der Kopplungsvorrichtung 1. Der Druckgasbehälter 2 wird dabei entweder unmittelbar von der Antriebseinrichtung 5 angetrieben oder mittelbar durch das Antreiben der Aufnahmeeinrichtung 4 verlagert. Beispielsweise kann die Antriebseinrichtung 5 den Druckgasbehälter 2 mithilfe der an ihr befestigten ersten, zweiten oder beiden Kontaktplatten 6, 7 verlagern. Dabei bewegt sich der Druckgasbehälter 2 zumindest in Bezug auf die Aufnahmeeinrichtung 4, insbesondere gleitet er auf der Aufnahmeeinrichtung 4. Gleichermaßen kann die Antriebseinrichtung 5 die Aufnahmeeinrichtung 4 in Richtung der Längsachse X des Druckgasbehälters 2 bewegen, wobei der Druckgasbehälter 2 mit seinem Boden 8 oder der Verjüngung 9 in Kontakt mit der ersten 6 bzw. der zweiten 7 Kontaktplatte ist und dadurch mit der Aufnahmeeinrichtung 4 mit bewegt wird. Weiter ist es auch möglich, dass der Druckgasbehälter 2 zunächst relativ zu der Aufnahmeeinrichtung 4 bewegt wird und, sobald er Kontakt zu der ersten oder zweiten Kontaktplatte 6,7 aufweist, die Aufnahmeeinrichtung 4, an welcher die erste und/oder zweite Kontaktplatte 6,7 befestigt ist, mit bewegt.

Ein weiterer Schritt beinhaltet das Koppeln V3 des Druckgasbehälters 2 mit dem Anschlussadapter 3. Der Druckgasbehälter 2 wird in Richtung seiner Längsachse X an den Anschlussadapter 3 geführt, sodass in einer vorbestimmten Endposition eine lösbare hermetische Verbindung des Druckgasbehälters 2 zu dem Anschlussadapter 3 hergestellt wird. In der vorbestimmten Endposition kontaktiert das Ventil des Druckgasbehälters 2 den Anschlussadapter 3. Das Ventil wird beispielsweise in den Anschlussadapter 3 gedrückt, wobei die zur Herstellung der lösbaren hermetischen Verbindung benötigte Kraft von der Antriebseinrichtung 5 bereitgestellt wird. Vorzugsweise wird die benötigte Kraft mittels der ersten Kontaktplatte 6 auf den Druckgasbehälter 2 in Richtung seiner Längsachse X übertragen.

Ferner beinhaltet ein nachfolgender Schritt das Befüllen V4 des Druckgasbehälters 2 mit einem Fluid aus einem Vorratsdruckbehälter 12, welcher mit dem Anschlussadapter 3 fluidisch verbunden ist. Vorzugsweise wird das Fluid mithilfe der Pumpe 13 zwischen dem Vorratsdruckbehälter 12 und dem Druckgasbehälter 2 durch das Fluidleitungssystem 14 gefördert. Die Anzahl der Vorratsdruckbehälter 12, die in dem Automaten 11 gelagert werden, ist nicht beschränkt und kann somit auch eine Vielzahl von Vorratsdruckbehältern 12 aufweisen. Die Vielzahl von Vorratsdruckbehältern 12 ist dabei zusammen, teilweise oder nur einer der Vorratsdruckbehälter 12 an das Fluidleitungssystem 14 angeschlossen.

Des Weiteren kann das Verfahren ferner den Schritt des Entkoppelns V5 des Druckgasbehälters 2 aufweisen, wobei eine zweite Kontaktplatte 7, die eine Verjüngung 9 in einem Anschlussbereich des Druckgasbehälters 2 zumindest teilweise umschließt, das Entkoppeln V5 des Druckgasbehälters 2 unterstützt. Dazu führt sie den Druckgasbehälter 2 in Richtung seiner Längsachse X von dem Anschlussadapter 3 weg, sodass die lösbare hermetische Verbindung des Druckgasbehälters 2 zu dem Anschlussadapter 3 gelöst wird.

In einem weiteren Ausführungsbeispiel weist das Verfahren ferner zumindest vor dem Schritt des Verlagerns V2 und nach dem Schritt des Entkoppelns V5 und optional auch während jedem der Schritte V2, V3, V4, V5 den Schritt des Wägens V6 des Druckgasbehälters 2 auf. Dieser Schritt dient zur Ermittlung des Fluidgewichts in dem Druckgasbehälter 2 und zur Überwachung eines maximal zulässigen Fluidgewichts in dem Druckgasbehälter 2.

Das Verfahren kann ferner einen hier zur besseren Übersichtlichkeit nicht separat dargestellten Schritt des Freigebens des Druckgasbehälters 2 zur Entnahme des Druckgasbehälters 2 aus dem Automaten 11 durch einen Nutzer aufweisen, nachdem der Schritt des Wägens V6 positiv, das heißt mit einem innerhalb vorbestimmter Toleranzgrenzen zulässigen Ergebnis, beendet wurde.

Obwohl die vorliegende Erfindung anhand bevorzugter Ausführungsbeispiele vorstehend vollständig beschrieben wurde, ist sie darauf nicht beschränkt, sondern auf vielfältige Art und Weise modifizierbar.

### Bezugszeichenliste

- 1: Kopplungsvorrichtung
- 2: Druckgasbehälter
- 3: Anschlussadapter
- 4: Aufnahmeeinrichtung
- 5: Antriebseinrichtung
- 6: erste Kontaktplatte
- 7: zweite Kontaktplatte
- 8: Boden des Druckgasbehälters
- 9: Verjüngung des Druckgasbehälters
- 10: Rollen
- 11: Automat
- 12: Vorratsdruckbehälter
- 13: Pumpe
- 14: Fluidleitungssystem
- 15: Entlüftungsvorrichtung
- 16: Auslass
- 17: Waage
- 18: optische Überprüfungseinrichtung
- 19: Führungsschiene
- 20: Kühlaggregat
- 21: Automatengehäuse
- 22: Halteeinrichtung

- X: Längsachse des Druckgasbehälters

- V1: Aufnehmen
- V2: Verlagern
- V3: Koppeln
- V4: Befüllen
- V5: Entkoppeln
- V6: Wägen

## Patentansprüche

1. Kopplungsvorrichtung (1) zur automatischen Kopplung eines Druckgasbehälters (2), insbesondere eines CO2-Gaszylinders, für einen oder in einem Gasbefüllautomat, insbesondere zum Auffüllen von CO2-Gaszylindern:
mit einem Anschlussadapter (3);
mit einer Aufnahmeeinrichtung (4), die dazu ausgebildet ist, einen Druckgasbehälter (2) aufzunehmen und in einer vorbestimmten Ausrichtung zu dem Anschlussadapter (3) zu halten; und
mit einer Antriebseinrichtung (5), die dazu ausgebildet ist, einen in der vorbestimmten Ausrichtung gehaltenen Druckgasbehälter (2) in Richtung seiner Längsachse (X) an den Anschlussadapter (3) zu führen, sodass in einer vorbestimmten Endposition eine lösbare hermetische Verbindung des Druckgasbehälters (2) zu dem Anschlussadapter herstellbar ist,
wobei die Aufnahmeeinrichtung (4) eine erste Kontaktplatte (6) aufweist, wobei die erste Kontaktplatte (6) zum Kontakt mit einem von einem Anschlussbereich des Druckgasbehälters (2) abgewandten Boden (8) des Druckgasbehälters (2) ausgebildet ist, **dadurch gekennzeichnet, dass** die Aufnahmeeinrichtung(4) eine zweite Kontaktplatte (7) aufweist, wobei die zweite Kontaktplatte (7) zum Umschließen einer Verjüngung (9) in dem Anschlussbereich des Druckgasbehälters (2) vorgesehen ist, sodass ein Verlagern des Druckgasbehälters (2) in Richtung seiner Längsachse (X) relativ zu der Aufnahmeeinrichtung (4) durch die erste und die zweite Kontaktplatte (6,7) begrenzt ist.

2. Vorrichtung (1) nach Anspruch 1,
**dadurch gekennzeichnet,**
**dass** der Abstand der ersten und der zweiten Kontaktplatte (6,7) zueinander variabel an ein Format eines Druckgasbehälters (2) anpassbar ist, insbesondere indem die erste (6) und/oder die zweite (7) Kontaktplatte zumindest in Richtung der Längsachse (X) des Druckgasbehälters (2) verstellbar und arretierbar sind.

3. Vorrichtung (1) nach Anspruch 1,
**dadurch gekennzeichnet,**
**dass** die zweite Kontaktplatte (7) relativ zu dem Anschlussadapter (3) bewegbar und dazu ausgebildet ist, den Druckgasbehälter (2) in Richtung seiner Längsachse (X) von dem Anschlussadapter (3) weg zu führen, sodass die lösbare hermetische Verbindung des Druckgasbehälters (2) zu dem Anschlussadapter (3) gelöst ist.

4. Vorrichtung (1) nach einem der vorangehenden Ansprüche, **dadurch gekennzeichnet,**
**dass** die Aufnahmeeinrichtung (4) ferner motorisch angetriebene Rollen (10) aufweist, welche in Kontakt mit dem Druckgasbehälter (2) sind, wobei eine Rotationsachse der Rollen (10) parallel zu der Längsachse (X) des Druckgasbehälters (2) angeordnet ist.

5. Vorrichtung (1) nach einem der vorangehenden Ansprüche, **dadurch gekennzeichnet,**
**dass** die Antriebseinrichtung (5) ferner dazu ausgebildet ist, die Aufnahmeeinrichtung (4) in Richtung der Längsachse (X) des von ihr in der vorbestimmten Ausrichtung gehaltenen Druckgasbehälters (2) zu führen.

6. Vorrichtung (1) nach einem der vorangehenden Ansprüche, **dadurch gekennzeichnet,**
**dass** der Anschlussadapter (3) zum Entkoppeln des Druckgasbehälters (2) von dem Anschlussadapter (3) in Richtung der Längsachse (X) des in der vorbestimmten Ausrichtung gehaltenen Druckgasbehälters (2) bewegbar ist.

7. Automat (11) zum automatischen Befüllen eines Druckgasbehälters (2), insbesondere eines CO2-Gaszylinders:
mit einer Kopplungsvorrichtung (1) nach einem der vorangehenden Ansprüche; und
mit einem Vorratsdruckbehälter (12), welcher mit dem Anschlussadapter (3) der Kopplungsvorrichtung (1) fluidisch verbunden ist.

8. Automat (11) nach Anspruch 7,
**dadurch gekennzeichnet,**
**dass** der Automat (11) ferner eine Pumpe (13) aufweist, die über ein Fluidleitungssystem (14) mit dem Vorratsbehälter (12) und dem Anschlussadapter (3) verbunden ist, wobei ein in dem Vorratsbehälter (12) bevorratetes Fluid mithilfe der Pumpe (13) zumindest zwischen dem Vorratsbehälter (12) und dem Anschlussadapter (3) förderbar ist.

9. Automat (11) nach Anspruch 7 oder 8,
**dadurch gekennzeichnet,**
**dass** der Automat (11) ferner eine Entlüftungsvorrichtung (15) aufweist, mit der zumindest ein Abschnitt des Fluidleitungssystems (14) entlüftbar ist, und wobei ein Auslass (16) der Entlüftungsvorrichtung (15) zur kühlenden Anströmung einer Pumpe (13) und/oder eines Abschnitts des Fluidleitungssystems (14) und/oder des Druckgasbehälters (2) ausgebildet und angeordnet ist.

10. Automat (11) nach einem der Ansprüche 7 bis 9,
**dadurch gekennzeichnet,**
**dass** der Automat (11) ferner eine Waage (17) aufweist, welche zur Überwachung des Gewichts des Druckgasbehälters (2) vor, nach und zu jedem Zeitpunkt während eines Befüllvorgangs zur Ermittlung des Fluidgewichts in dem Druckgasbehälter (2) und zur Überwachung eines maximal zulässigen Fluidgewichts in dem Druckgasbehälter (2) ausgebildet und angeordnet ist.

11. Automat (11) nach einem der Ansprüche 7 bis 10,
**dadurch gekennzeichnet,**
**dass** die Kopplungsvorrichtung (1) nach Anspruch 4 ausgebildet ist, wobei ferner eine optische Überprüfungseinrichtung (18) vorgesehen ist, welche den Druckgasbehälter (2) identifiziert und auf Schäden überprüft und der Druckgasbehälter (2) mittels der Rollen (10) in der Aufnahmeeinrichtung (4) um seine Längsachse (X) drehbar ist.

12. Verfahren zum automatischen Befüllen eines Druckgasbehälters (2), insbesondere eines CO2-Gaszylinders, mittels eines Befüllautomaten (11), mit den Schritten:
Aufnehmen (V1) des zu befüllenden Druckgasbehälters (2) in einer Aufnahmeeinrichtung (4) einer Kopplungsvorrichtung (1) des Befüllautomaten (11);
Verlagern (V2) des Druckgasbehälters (2) in Richtung seiner Längsachse (X) in Bezug auf einen Anschlussadapter (3) der Kopplungsvorrichtung (1);
Koppeln (V3) des Druckgasbehälters (2) mit dem Anschlussadapter (3), wobei der Druckgasbehälter (2) in Richtung seiner Längsachse (X) an den Anschlussadapter (3) geführt wird, sodass in einer vorbestimmten Endposition eine lösbare hermetische Verbindung des Druckgasbehälters (2) zu dem Anschlussadapter (3) hergestellt wird; und
Befüllen (V4) des Druckgasbehälters (2) mit einem Fluid aus einem Vorratsdruckbehälter (12), welcher mit dem Anschlussadapter (3) fluidisch verbunden ist,
**dadurch gekennzeichnet,**
**dass** das Verfahren ferner den Schritt des Entkoppelns (V5) des Druckgasbehälters (2) aufweist, wobei eine zweite Kontaktplatte (7), die eine Verjüngung (9) in einem Anschlussbereich des Druckgasbehälters (2) zumindest teilweise umschließt, das Entkoppeln (V5) des Druckgasbehälters (2) unterstützt, indem sie den Druckgasbehälter (2) in Richtung seiner Längsachse (X) von dem Anschlussadapter (3) weg führt, sodass die lösbare hermetische Verbindung des Druckgasbehälters (2) zu dem Anschlussadapter (3) gelöst wird.

13. Verfahren nach Anspruch 12,
**dadurch gekennzeichnet,**
**dass** vor dem Schritt des Verlagerns (V2), nach dem Schritt des Entkoppelns (V5) und während jedem Schritt (V2, V3, V4, V5) dazwischen das Verfahren ferner den Schritt des Wägens (V6) des Druckgasbehälters (2) zur Ermittlung des Fluidgewichts in dem Druckgasbehälter (2) und zur Überwachung eines maximal zulässigen Fluidgewichts in dem Druckgasbehälter (2) aufweist.

## Claims

1. Coupling device (1) for automatically coupling a compressed gas container (2), in particular a CO2 gas cylinder, for or in a gas filling machine, in particular for filling CO2 gas cylinders:
including a connection adapter (3);
including a receiving device (4) that is configured so as to receive a compressed gas container (2) and hold it in a predetermined orientation with respect to the connection adapter (3); and
including a drive device (5), which is configured so as to guide a compressed gas container (2), which is held in the predetermined orientation, in the direction of its longitudinal axis (X) to the connection adapter (3), so that, in a predetermined end position, a detachable hermetic connection of the compressed gas container (2) to the connection adapter can be produced, wherein the receiving device (4) has a first contact plate (6), wherein the first contact plate (6) is designed for contact with a base (8) of the compressed gas container (2), said base being remote from a connection region of the compressed gas container (2), **characterised in that** the receiving device (4) comprises a second contact plate (7), wherein the second contact plate (7) is provided so as to enclose a taper (9) in the connection region of the compressed gas container (2) with the result that displacement of the compressed gas container (2) in the direction of its longitudinal axis (X) relative to the receiving device (4) is limited by means of the first and the second contact plate (6, 7).

2. Device (1) according to claim 1,
**characterised**
**in that** the distance between the first and the second contact plate (6, 7) can be variably adapted to a format of a compressed gas container (2), in particular in that the first (6) and/or the second (7) contact plate can be adjusted and locked at least in the direction of the longitudinal axis (X) of the compressed gas container (2) .

3. Device (1) according to claim 1,
**characterised**
**in that** the second contact plate (7) is movable relative to the connection adapter (3) and is configured so as to guide the compressed gas container (2) in the direction of its longitudinal axis (X)away from the connection adapter (3), so that the detachable hermetic connection of the compressed gas container (2) to the connection adapter (3) is detached.

4. Device (1) according to one of the preceding claims, **characterised**
**in that** the receiving device (4) also comprises motor-driven rollers (10), which are in contact with the compressed gas container (2), wherein an axis of rotation of the rollers (10) is arranged parallel to the longitudinal axis (X) of the compressed gas container (2) .

5. Device (1) according to one of the preceding claims, **characterised**
**in that** the drive device (5) is also configured so as to guide the receiving device (4) in the direction of the longitudinal axis (X) of the compressed gas container (2) that it holds in the predetermined orientation.

6. Device (1) according to one of the preceding claims, **characterised**
**in that** the connection adapter (3) can be moved in the direction of the longitudinal axis (X) of the compressed gas container (2), which is held in the predetermined orientation, in order to decouple the compressed gas container (2) from the connection adapter (3).

7. Machine (11) for automatically filling a compressed gas container (2), in particular a CO2 gas cylinder:
including a coupling device (1) according to one of the preceding claims; and
including a supply pressure container (12), which is fluidically connected to the connection adapter (3) of the coupling device (1).

8. Machine (11) according to claim 7,
**characterised**
**in that** the machine (11) also comprises a pump (13), which is connected to the supply container (12) and the connection adapter (3) via a fluid line system (14), wherein a fluid that is stored in the supply container (12) can be conveyed with the aid of the pump (13) at least between the supply container (12) and the connection adapter (3).

9. Machine (11) according to claim 7 or 8,
**characterised**
**in that** the machine (11) also comprises a venting device (15), with which at least a section of the fluid line system (14) can be vented, and wherein an outlet (16) of the venting device (15) is configured and arranged for the cooling flow onto a pump (13) and/or a section of the fluid line system (14) and/or the compressed gas container (2).

10. Machine (11) according to one of claims 7 to 9, **characterised**
**in that** the machine (11) also comprises a scale (17), which is configured and arranged so as to monitor the weight of the compressed gas container (2) before, after and at any time during a filling process so as to determine the fluid weight in the compressed gas container (2) and so as to monitor a maximum permissible fluid weight in the compressed gas container (2).

11. Machine (11) according to one of claims 7 to 10, **characterised**
**in that** the coupling device (1) is configured according to Claim 4, wherein an optical checking device (18) is also provided, which identifies the compressed gas container (2) and checks it for damage, and the compressed gas container (2) can be rotated about its longitudinal axis (X) by means of the rollers (10) in the receiving device (4).

12. Method for automatically filling a compressed gas container (2), in particular a CO2 gas cylinder, by means of a filling machine (11), including the steps of:
receiving (V1) the compressed gas container (2) to be filled in a receiving device (4) of a coupling device (1) of the filling machine (11);
displacing (V2) the compressed gas container (2) in the direction of its longitudinal axis (X) with respect to a connection adapter (3) of the coupling device (1);
coupling (V3) the compressed gas container (2) to the connection adapter (3), wherein the compressed gas container (2) is guided in the direction of its longitudinal axis (X) to the connection adapter (3), so that, in a predetermined end position, a detachable hermetic connection of the compressed gas container (2) to the connection adapter (3) is produced; and
filling (V4) the compressed gas container (2) with a fluid from a supply pressure container (12), which is fluidically connected to the connection adapter (3),
**characterised in that**,
the method also comprises the step of decoupling (V5) the compressed gas container (2), wherein a second contact plate (7), which at least in part encloses a taper (9) in a connection region of the compressed gas container (2), supports the decoupling (V5) of the compressed gas container (2) by guiding the compressed gas container (2) in the direction of its longitudinal axis (X) away from the connection adapter (3), so that the detachable hermetic connection of the compressed gas container (2) to the connection adapter (3) is detached.

13. Method as claimed in claim 12,
**characterized**
**in that** before the step of displacing (V2), after the step of decoupling (V5), and during each step (V2, V3, V4, V5) therebetween, the method also comprises the step of weighing (V6) the compressed gas container (2) so as to determine the fluid weight in the compressed gas container (2) and so as to monitor a maximum permissible fluid weight in the compressed gas container (2).

## Revendications

1. Dispositif d'accouplement (1) pour l'accouplement automatique d'un réservoir de gaz comprimé (2), en particulier d'une bouteille de gaz CO2, pour un ou dans un automate de remplissage de gaz, en particulier pour le remplissage de bouteilles de gaz CO2 :
comportant un adaptateur de raccordement (3) ;
comportant un moyen de réception (4) qui est conçu pour recevoir un réservoir de gaz comprimé (2) et le maintenir dans une orientation prédéterminée par rapport à l'adaptateur de raccordement (3) ; et
comportant un moyen d'entraînement (5) qui est conçu pour guider un réservoir de gaz comprimé (2) maintenu dans l'orientation prédéterminée dans la direction de son axe longitudinal (X) vers l'adaptateur de raccordement (3), de sorte que dans une position finale prédéterminée, une liaison hermétique amovible du réservoir de gaz comprimé (2) avec l'adaptateur de raccordement peut être établie, le moyen de réception (4) présentant une première plaque de contact (6), la première plaque de contact (6) étant conçue pour le contact avec un fond (8) du réservoir de gaz comprimé (2) opposé à une zone de raccordement du réservoir de gaz comprimé (2),
**caractérisé en ce**
**que** le moyen de réception (4) présente une deuxième plaque de contact (7), la deuxième plaque de contact (7) étant prévue pour entourer un rétrécissement (9) dans la zone de raccordement du réservoir de gaz comprimé (2), de sorte qu'un déplacement du réservoir de gaz comprimé (2) dans la direction de son axe longitudinal (X) par rapport au moyen de réception (4) est limité par la première et la deuxième plaque de contact (6, 7).

2. Dispositif (1) selon la revendication 1,
**caractérisé en ce**
**que** la distance entre la première et la deuxième plaque de contact (6, 7) peut être adaptée de manière variable à un format d'un réservoir de gaz comprimé (2), en particulier la première (6) et/ou la deuxième (7) plaque de contact pouvant être réglées et bloquées au moins dans la direction de l'axe longitudinal (X) du réservoir de gaz comprimé (2).

3. Dispositif (1) selon la revendication 1,
**caractérisé en ce**
**que** la deuxième plaque de contact (7) est mobile par rapport à l'adaptateur de raccordement (3) et est conçue pour éloigner le réservoir de gaz comprimé (2) de l'adaptateur de raccordement (3) dans la direction de son axe longitudinal (X), de sorte que la liaison hermétique amovible du réservoir de gaz comprimé (2) avec l'adaptateur de raccordement (3) soit rompue.

4. Dispositif (1) selon l'une des revendications précédentes,
**caractérisé en ce**
**que** le moyen de réception (4) présente en outre des rouleaux (10) entraînés par un moteur, qui sont en contact avec le réservoir de gaz comprimé (2), un axe de rotation des rouleaux (10) étant disposé parallèlement à l'axe longitudinal (X) du réservoir de gaz comprimé (2).

5. Dispositif (1) selon l'une des revendications précédentes,
**caractérisé en ce**
**que** le moyen d'entraînement (5) est en outre conçu pour guider le moyen de réception (4) dans la direction de l'axe longitudinal (X) du réservoir de gaz comprimé (2) qu'il maintient dans l'orientation prédéterminée.

6. Dispositif (1) selon l'une des revendications précédentes,
**caractérisé en ce**
**que** l'adaptateur de raccordement (3) est mobile dans la direction de l'axe longitudinal (X) du réservoir de gaz comprimé (2) maintenu dans l'orientation prédéterminée, pour désaccoupler le réservoir de gaz comprimé (2) de l'adaptateur de raccordement (3).

7. Automate (11) pour le remplissage automatique d'un réservoir de gaz comprimé (2), en particulier d'une bouteille de gaz CO2 :
comportant un dispositif d'accouplement (1) selon l'une des revendications précédentes ; et
comportant un réservoir de stockage sous pression (12) qui est relié fluidiquement à l'adaptateur de raccordement (3) du dispositif d'accouplement (1).

8. Automate (11) selon la revendication 7, **caractérisé en ce**
**que** l'automate (11) présente en outre une pompe (13) qui est reliée au réservoir de stockage (12) et à l'adaptateur de raccordement (3) par un système de conduite de fluide (14), un fluide stocké dans le réservoir de stockage (12) pouvant être transporté à l'aide de la pompe (13) au moins entre le réservoir de stockage (12) et l'adaptateur de raccordement (3).

9. Automate (11) selon la revendication 7 ou 8, **caractérisé en ce**
**que** l'automate (11) présente en outre un dispositif de purge d'air (15), avec lequel au moins une section du système de conduite de fluide (14) peut être purgée, et une sortie (16) du dispositif de purge d'air (15) étant conçue et disposée pour refroidir par afflux d'air une pompe (13) et/ou une section du système de conduite de fluide (14) et/ou le réservoir de gaz comprimé (2).

10. Automate (11) selon l'une des revendications 7 à 9, **caractérisé en ce**
**que** l'automate (11) présente en outre une balance (17) qui est conçue et disposée pour surveiller le poids du réservoir de gaz comprimé (2) avant, après et à tout moment pendant une opération de remplissage afin de déterminer le poids de fluide dans le réservoir de gaz comprimé (2) et de surveiller un poids de fluide maximal admissible dans le réservoir de gaz comprimé (2).

11. Automate (11) selon l'une des revendications 7 à 10, **caractérisé en ce**
**que** le dispositif d'accouplement (1) est conçu selon la revendication 4, un moyen de vérification optique (18) étant en outre prévu, qui identifie le réservoir de gaz comprimé (2) et vérifie qu'il n'est pas endommagé, et le réservoir de gaz comprimé (2) pouvant être tourné autour de son axe longitudinal (X) dans le moyen de réception (4) au moyen des rouleaux (10).

12. Procédé de remplissage automatique d'un réservoir de gaz comprimé (2), en particulier d'une bouteille de gaz CO2, au moyen d'un automate de remplissage (11), comportant les étapes de :
recevoir (V1) le réservoir de gaz comprimé (2) à remplir dans un moyen de réception (4) d'un dispositif d'accouplement (1) de l'automate de remplissage (11) ;
déplacer (V2) le réservoir de gaz comprimé (2) dans la direction de son axe longitudinal (X) par rapport à un adaptateur de raccordement (3) du dispositif d'accouplement (1) ;
accoupler (V3) le réservoir de gaz comprimé (2) avec l'adaptateur de raccordement (3), le réservoir de gaz comprimé (2) étant guidé dans la direction de son axe longitudinal (X) contre l'adaptateur de raccordement (3), de sorte que dans une position finale prédéterminée, une liaison hermétique amovible du réservoir de gaz comprimé (2) avec l'adaptateur de raccordement (3) est établie ; et
remplir (V4) le réservoir de gaz comprimé (2) avec un fluide provenant d'un réservoir de stockage sous pression (12) qui est relié fluidiquement à l'adaptateur de raccordement (3),
**caractérisé en ce**
**que** le procédé comprend en outre l'étape consistant à désaccoupler (V5) le réservoir de gaz comprimé (2), une deuxième plaque de contact (7) qui entoure au moins partiellement un rétrécissement (9) dans une zone de raccordement du réservoir de gaz comprimé (2) favorisant le désaccouplement (V5) du réservoir de gaz comprimé (2) en éloignant le réservoir de gaz comprimé (2) de l'adaptateur de raccordement (3) dans la direction de son axe longitudinal (X), de sorte que la liaison hermétique amovible du réservoir de gaz comprimé (2) avec l'adaptateur de raccordement (3) soit rompue.

13. Procédé selon la revendication 12,
**caractérisé en ce**
**que**, avant l'étape de déplacement (V2), après l'étape de désaccouplement (V5) et pendant chaque étape (V2, V3, V4, V5) entre celles-ci, le procédé comprend en outre l'étape consistant à peser (V6) le réservoir de gaz comprimé (2) afin de déterminer le poids de fluide dans le réservoir de gaz comprimé (2) et de surveiller un poids de fluide maximal admissible dans le réservoir de gaz comprimé (2).
